# EUROPÄISCHE PATENTSCHRIFT

(11) **EP 0 064 937 B1**
(45) Veröffentlichungstag und Bekanntmachung des Hinweises auf die Patenterteilung: **02.04.1986**
(21) Anmeldenummer: 82710028.0
(22) Anmeldetag: 11.05.1982
(51) Int. Cl.: B63B 5/24, A63C 15/05, B63B 35/80

(54) **Verfahren zur Herstellung von Segel- bzw. Surfbrettern**
Method and construction of sail boards and surfboards
Méthode et fabrication de planches à voile ou de surf

(30) Priorität: 11.05.1981 DE 3118631
(43) Veröffentlichungstag der Anmeldung: 17.11.1982
(73) Patentinhaber: Mistral Windsurfing AG, CH-8303 Bassersdorf (CH)
(72) Erfinder: Frank, Wolfgang, D-8206 Bruckmühl-Heufeld (DE)
(74) Vertreter: Grupe, Peter, Dipl.-Ing.

## Beschreibung

Die Erfindung betrifft Verfahren zur Herstellung von Segel- bzw. Surfbrettern, bei denen ein Schaumkernelement unter mindestens bereichsweisem Zwischenfügen einer Matte zwischen zwei Schalenteile eingelegt und die Schalenteile zusammengefügt werden.

Ferner betrifft die Erfindung ein Segel- bzw. Surfbrett aus einer Schale, einem Schaumkernelement und einer mindestens bereichsweise zwischen Schale und Schaumkernelement vorgesehenen Zwischenlage.

Zur Herstellung von Segel- bzw. Wellenreitbrettern in Leichtbauweise bedient man sich in der Regel der Zweischalenbauweise, bei der zwischen zwei tiefgezogene erkaltete Schalenteile ein Kern aus expandierendem Polystyrol (EPS-Kern) eingelegt wird, bevor die Schalenteile miteinander verklebt werden. Für die Verbindung zwischen dem EPS-Kern und der Schale wird vor dessen Einlegen eine aufschäumende Klebemasse auf den EPS-Kern aufgetragen. Hierbei handelt es sich beispielsweise um eine schäumende Klebemasse auf Polyurethan- oder Epoxybasis. Sie dient gleichzeitig dazu, Toleranzen zwischen Kern und Schale auszugleichen.

Der Nachteil des bekannten Verfahrens liegt darin, dass zur Erzielung ausreichender Druckfestigkeit und Steifigkeit über eine lange Lebensdauer die Dicke der Schalenteile und das Raumgewicht des EPS-Kerns relativ hoch gewählt werden müssen. Hinzu kommt der Nachteil, dass eine widerstandsfähige Verklebung der beiden Schalenteile miteinander nur schwierig erreichbar ist.

Aus der DE-A-2 928 579 ist ein Verfahren der eingangs genannten Art bekannt, bei welchem von einem Segelbrett ausgegangen wird, das aus zwei Halbschalen aus einem Kunststoffmaterial besteht, auf welche zunächst eine Tragschicht aus Hartschaum aufgebracht wird. Nach dem Verkleben dieser beiden so gefertigten Schalen wird der Hohlraum mit Leichtschaum ausgefüllt. Um ein Segelbrett dieser Art noch leichter ausbilden zu können, wird nach der DE-A-2 928 579 vorgeschlagen, vorgefertigte Leichtschaumteile in die Halbschalen einzulegen und diese dann miteinander zu verkleben, wobei die Leichtschaumteile über ein Ausgleichsmaterial in Form einer saugfähigen, mit Klebstoff getränkten an sich bekannten Depotmatte mit der Aussenschale verbunden werden. Wenn diese Leichtschaumteile nicht das ganze Brettinnere ausfüllen sollen, sondern nur einen Teil desselben, sind sie ausschliesslich im Vorderteil und im Hinterteil des Rumpfes angeordnet, während der mittlere Abschnitt des Brettrumpfes in bekannter Konstruktion ausgeführt ist, nämlich mit einem Stützschaum und einem Füllschaum ausgeschäumt ist. Bei der nach diesem bekannten Verfahren verwendeten Depotmatte handelt es sich um eine Matte, die aus einem Gewebe aus Glasfaser und einem darauf aufgebrachten Vlies besteht, wobei diese Matte eine Stärke von insgesamt etwa 1 mm besitzt. Die Matte selbst besitzt hierbei keinerlei eigene Druckfestigkeit oder Steifigkeit. Erst durch das Aushärten des Klebers wird eine Verstärkung der Aussenschale und die angestrebte Verklebung zwischen der Aussenschale und dem Schaumkernteil erreicht. Bei ausgehärtetem Klebstoff liegt praktisch eine entsprechend dickere Aussenschale vor, wobei diese einwandfrei mit dem Schaumkern verklebt ist. Durch die hiermit praktisch gebildete dickere Aussenschale ergibt sich trotz des verwendeten Leichtschaums ein relativ hohes Brettgewicht, um die erforderliche Druckfestigkeit sicherzustellen. Es ist offensichtlich, dass die hier verwendeten getränkten Depotmatten als Ausgleichsmaterial zwischen der Aussenschale und dem Schaumkern zum Ausgleich von Fertigungsungenauigkeiten dieser Teile dienen und gleichzeitig eine Verklebung zwischen Aussenschale und Schaumkern ermöglicht.

Die CH-PS 597 032 offenbart ein Verfahren zur Herstellung eines Segelbretts, bei dem zunächst eine Form mit mindestens einer Schicht aus Glasfasern und Kunststoff ausgekleidet wird und dann im Bereich des grössten Umfangs eine Glasfasermatte in die Form eingelegt wird. Auf diese Matte und den durch sie nicht bedeckten Teil der erstgenannten Schicht wird eine Schicht aus einem Gemisch von Glasfasern und Kunststoff, z.B. einem Polyesterharz und ,-Härter aufgespritzt. Sodann werden Schaumkernelemente in die Form eingebracht, deren Oberseite dann mit demselben Gemisch aus Glasfasern und Kunststoff bespritzt wird. Hierauf wird der überstehende Rand der Glasfasermatte auf die Oberseite der Schaumkernelemente gelegt. Daraufhin wird die Form geschlossen und der Innenraum derselben evakuiert. Auch nach diesem bekannten Verfahren entsteht eine relativ dicke, die Schaumkernelemente umschliessende Haut, die ein hohes Brettgewicht mit sich bringt.

In dieser Hinsicht ist die sogenannte Einschalenbauweise günstiger, bei der der EPS-Kern bereits zwischen die Schalenteile eingelegt wird, während das Schalenmaterial noch erhitzt und damit plastisch ist, so dass die tiefgezogenen Schalenteile bei ihrem anschliessenden Zusammenfügen miteinander und gegebenenfalls auch mit dem Kernmaterial verschweisst werden. Dies erfordert jedoch eine hohe Massgenauigkeit des EPS-Kerns, der, neben hohen Fertigungskosten, das Zeitschwundverhalten des expandierenden Polystyrol entgegensteht. Auch muss der EPS-Kern vor dem Zwischenfügen zwischen die Schalenteile sehr sorgfältig gehandhabt werden, da jede Beschädigung des Kerns die Verbindung zwischen Kern und Schale beeinträchtigt. Hinzu kommt das Problem der Entlüftung beim Zusammenfügen der Schalenteile. Zwangsläufig bleibt eine bestimmte Menge Luft eingeschlossen, die insbesondere auf der Oberseite eine Verbindung zwischen Kern und Schale teilweise ausschliesst. Durch die Wärmeeinwirkung der Schalenteile auf den Kern kann schliesslich ein lokales Abschmelzen des Kerns stattfinden, was wiederum Hohlräume zwischen Kern und Schale begründet. Aus allen diesen Gründen muss auch bei diesem Verfahren eine Überdimensionierung der Schalendikke und des Raumgewichts des EPS-Schaums erfolgen, um dem Brett ausreichende Festigkeit und Lebensdauer zu geben. Diese Überdimensionierung bedeutet ein hohes Brettgewicht, was der angestrebten Leichtbauweise zuwiderläuft.

Der Erfindung liegt die Aufgabe zugrunde, ein Verfahren gemäss dem Oberbegriff der Ansprüche 1 und 2 so zu verbessern, dass mit ihm ein leichter Brettkörper hoher Festigkeit und langer Lebensdauer herstellbar ist. Ferner ist es Aufgabe der Erfindung, ein Segel- bzw. Surfbrett gemäss dem Oberbegriff des Anspruchs 4 derart zu verbessern, dass es sich durch geringes Gewicht, hohe Festigkeit und Langlebigkeit auszeichnet.

Zur Lösung dieser Aufgabe werden zwei Verfahren und ein Segel- bzw. Surfbrett der eingangs genannten Art vorgeschlagen, die gemäss der Erfindung die im kennzeichnenden Teil der Ansprüche 1, 2 und 4 genannten Massnahmen aufweisen.

Durch das Aufbringen des Fadengewirks auf das Schaumkernelement mindestens im Bereich eines Teils der Aussenfläche desselben entsteht zumindest bereichsweise zwischen Schaumkern und Schale eine Stützschicht, die das Schaumkernelement räumlich exakt fixiert und durch ihre eigene Elastizität Toleranzprobleme des Schaumkernelements eliminiert.

Im Gegensatz zu dem Bekannten wird erfindungsgemäss nicht nur lediglich ein Ausgleichsmaterial in Form einer dünnen Depotmatte verwendet, sondern es wird ein Teil oder die gesamte Aussenzone des Schaumkerns durch eine Matte in Form eines Fadengewirks ersetzt. Praktisch wird ein dreidimensionales Stützgebilde geschaffen, wobei es sich bei dem Fadengewirk um eine Matte aus einer Vielzahl, das Mattenvolumen unregelmässig durchsetzender steifer Fäden handelt. Die Matte bildet daher ein festgelegtes Volumen, welches beispielsweise eine Stärke von 1,5 cm aufweisen kann, wobei die Matte zwar insoweit flexibel ist, dass sie der Krümmung der Schalenteile angepasst werden kann, jedoch gleichzeitig bei ausgesprochen geringem Gewicht eine ganz erhebliche eigene Druckstabilität besitzt. Diese Druckstabilität ist bereits vorhanden, ehe die Matte ausgeschäumt wird. Diese Tatsache beruht auf der Verwendung vergleichsweise steifer Fäden in der Matte, die das Mattenvolumen in grosser Zahl und in Wirrlage durchlaufen. Durch diese besondere Art von Matte mit eigener Druckstabilität ist diese daher zur Übertragung von Kräften auf den Schaumkern besonders geeignet, welche von aussen auf die Brettschale einwirken. Eine besondere zusätzliche Verstärkung und damit Gewichtserhöhung der Schale ist somit nicht erforderlich. Die versteifende Wirkung der Matte wird allerdings noch dadurch verbessert, dass der durch die Matte begründete Hohlraum ausgeschäumt wird.

Da der Hohlraum, in dem sich das Fadengewirk befindet, überdies ausgeschäumt wird, bleiben auch grössere Fertigungstoleranzen bei der Herstellung des Schaumkernelements und Beschädigungen desselben ohne jeden Einfluss auf die Brettqualität. Die qualitativen Anforderungen an das Schaumkernelement sind daher wesentlich geringer, was zugleich zu einer Kostenreduktion bei der Herstellung desselben führt. Die durch das Ausschäumen gebildete fadenverstärkte Randschaumzone dient gleichzeitig als sicheres Bindemittel zwischen Schale und Schaumkernelement und gibt dem Kern hervorragende Druckfestigkeit, so dass sie Belastungen, die durch die Schale nach innen übertragen werden, bestens aufnimmt. Dabei wird es möglich, für das Schaumkernelement ausserordentlich leichten Schaum (bis zu 12 gr/Ltr) zu verwenden, ohne dass die Festigkeit des Bretts leidet, so dass sich insgesamt ein sehr geringes Brettgewicht ergibt.

Vorteilhafte Ausgestaltungen der Erfindung sind Gegenstand der Unteransprüche.

Die Erfindung wird nachstehend anhand der Beschreibung von Ausführungsbeispielen unter Bezugnahme auf die Zeichnung, die einen Querschnitt eines Segel- bzw. Surfbretts zeigt, näher erläutert.

Entsprechend der Gestalt des herzustellenden Segel- bzw. Surfbretts wird ein Schaumkernelement 1 hergestellt. Dieses besitzt nicht bereits das Sollmass des Schaumkerns, sondern es wird mit Untermass von beispielsweise 15 mm gefertigt. Je nach den Anforderungen, die an das Segelbrett gestellt werden, wird das Schaumkernelement rundum mit diesem Untermass hergestellt oder es wird nur bestimmten Aussenflächenbereichen dieses Untermass gegeben. Beispielsweise kann sich das Untermass auf den Aussenflächenbereich des Schaumkernelements beschränken, der der oberen Fläche des Segelbretts oder nur der Standfläche des Segelbretts entspricht. Als Material für das Schaumkernelement kommt insbesondere expandierendes Polystyrol oder ein anderer leichtgewichtiger Füllkörper in Betracht und zwar mit einem Raumgewicht von 12 bis 15 gr/Ltr.

Die mit Untermass hergestellten Flächenbereiche des Schaumkernelements 1 werden dann mit einem Fadengewirk 2 besetzt so dass das entstehende Verbundelement die Sollkontur des Kerns erhält. Das Fadengewirk 2 wird zweckmässig auf das Schaumkernelement aufgenadelt. Es besitzt die Form einer Matte mit einer Stärke, die dem Untermass entspricht, also beispielsweise 15 mm beträgt.

Das Fadengewirk besteht aus relativ steifen Kunststoffäden, die in unregelmässigem Verlauf den Raum der Matte durchlaufen und an Stellen gegenseitiger Berührung miteinander verschweisst sind. Beispielsweise handelt es sich um Polypropylenfäden. Die Matte ist einerseits so biegsam, dass sie auf gekrümmte Flächen aufgenadelt werden kann, während sie andererseits senkrecht zur Mattenebene relativ hart ist und entsprechende Belastungen aufnehmen und übertragen kann. Biegsamkeit und Härte hängen naturgemäss von der Steifigkeit und Anzahl der Fäden pro Volumeneinheit ab. Anstelle eines Fadengewirks aus Kunststoffäden kann auch ein solches aus Metalldrähten, wie beispielsweise Aluminiumdrähten, oder sogar ein Gewirk aus beispielsweise Kokosfasern Anwendung finden.

Das mit dem Fadengewirk 2 versehene Schaumkernelement 1 wird dann zwischen zwei tiefgezogene Schalenteile 3 und 4 des Segelbretts eingelegt und die Schalenteile dann gegeneinander über das Schaumkernelement zusammengefügt. Hierbei kann die Zweischalenbauweise angewendet werden, bei der die beiden Schalenteile 3, 4 an ihrer Stossfuge miteinander verklebt werden, oder die Einschalenbauweise, bei der das Schaumkernelement 1 bei noch erhitztem und damit plastischem Zustand der Schalenteile 3, 4 zwischen diese eingelegt wird und die Schalenteile dann beim Zusammenfügen miteinander verschweisst werden. Als Material für die Schalenteile kommen Thermo- oder Duroplaste in Betracht.

Mit dem Zusammenfügen der beiden Schalenteile 3, 4 ist der Herstellungsvorgang gemäss einer ersten Variante des Verfahrens beendet. Das Fadengewirk 2 verbindet die Schalenteile 3, 4 mit dem Schaumkernelement 1. Sind die Schalenteile beim Zusammenfügen noch in plastischem Zustand, kann ein Verschweissen zwischen den Schalenteilen und dem Fadengewirk auftreten, während das Fadengewirk andererseits beim Zusammenfügen der Schalenteile geringfügig in das Schaumkernelement 1 eindringt und dort neben der Nadelung mechanisch verankert wird. Bei Anwendung der Zweischalenbauweise kann durch vorheriges Bestreichen der Schalenteile mit Kleber eine ähnliche Verbindung zwischen den Schalenteilen und dem Fadengewirk 2 erreicht werden.

Eine zweite Variante des Verfahrens liegt darin, den durch das Untermass des Schaumkernelements gebildeten Hohlraum, in dem sich das Fadengewirk 2 befindet, auszuschäumen. Dies kann dadurch geschehen, dass auf den mit Untermass hergestellten Bereich des Schaumkernelements 1 schäumende Klebemasse flächig auf das Schaumkernelement 1 aufgetragen wird. Diese schäumende Klebemasse auf Polyurethan- oder Epoxybasis füllt dann den beim Zusammenfügen der Schalenteile entstehenden Hohlraum vollkommen mit Schaum 5 aus. Eine vorteilhafte Ausgestaltung des Verfahrens liegt jedoch darin, den Hohlraum, in dem sich das Fadengewirk befindet, nach dem Zusammenfügen der Schalenteile auszuschäumen, indem eine schäumende Substanz, insbesondere Polyurethan- oder Epoxyschaum 5 injiziert wird. Die schäumende Substanz benetzt das Fadengewirk und füllt sämtliche Hohlräume, insbesondere auch schadhafte Stellen des Schaumkernelements 1.

Durch dieses Ausschäumen ergibt sich zwischen der Schale und dem Schaumkernelement in den Untermassbereichen eine Zwischenschicht aus durch das Fadengewirk verstärktem Schaum, der eine hervorragende Druckfestigkeit aufweist und eine sichere Verbindung zwischen Schale und Schaumkernelement herstellt, die einer Verklebung gleichkommt.

## Patentansprüche

1. Verfahren zur Herstellung von Segel- bzw. Surfbrettern, bei dem ein Schaumkernelement unter mindestens bereichsweisem Zwischenfügen einer Matte zwischen zwei Schalenteile eingelegt und die Schalenteile zusammengefügt werden, dadurch gekennzeichnet, dass zur Erzielung der Sollkontur des Kerns vor dem Einlegen die Aussenfläche des Schaumkernelements mit der Matte in Form eines Fadengewirks aus einer Vielzahl das Mattenvolumen unregelmässig durchlaufender steifer Fäden besetzt wird und dass in den nach dem Zusammenfügen der Schalenteile zwischen diesen und dem Schaumkernelement vorhandenen Hohlraum, in dem sich das Fadengewirk befindet, eine schäumende Substanz eingespritzt wird.

2. Verfahren zur Herstellung von Segel- bzw. Surfbrettern, bei dem ein Schaumkernelement unter mindestens bereichsweisem Zwischenfügen einer Matte zwischen zwei Schalenteile eingelegt und die Schalenteile zusammengefügt werden, dadurch gekennzeichnet, dass zur Erzielung der Sollkontur des Kerns vor dem Einlegen die Aussenfläche des Schaumkernelements mit der Matte in Form eines Fadengewirks aus einer Vielzahl das Mattenvolumen unregelmässig durchlaufender steifer Fäden besetzt wird und dass der mit dem Fadengewirk besetzte Bereich der Aussenfläche des Schaumkernelements vor dem Einlegen mit einer nach dem Zusammenfügen der Schalenteile aufschäumenden Klebemasse beschichtet wird.

3. Verfahren nach Anspruch 1 oder 2, dadurch gekennzeichnet, dass das Fadengewirk auf das Schaumkernelement aufgenadelt wird.

4. Segel- bzw. Surfbrett aus einer Schale, einem Schaumkernelement und einer mindestens bereichsweise zwischen Schale und Schaumkernelement vorgesehenen Zwischenlage, dadurch gekennzeichnet, dass als Zwischenlage eine Matte in Form eines Fadengewirks (2) aus einer Vielzahl das Mattenvolumen unregelmässig durchlaufender steifer Fäden vorgesehen und der das Fadengewirk (2) aufweisende Raum zwischen Schale (3, 4) und Schaumkernelement (1) mit einer schäumenden Substanz (5) ausgeschäumt ist.

5. Segel- bzw. Surfbrett nach Anspruch 4, dadurch gekennzeichnet, dass das Schaumkernelement (1) im Bereich der gesamten oberen Fläche des Segelbretts mit dem ausgeschäumten Fadengewirk (2) besetzt ist.

6. Segel- bzw. Surfbrett nach Anspruch 4, dadurch gekennzeichnet, dass das Schaumkernelement (1) im Bereich der Standfläche des Segelbretts mit dem ausgeschäumten Fadengewirk (2) besetzt ist.

7. Segel- bzw. Surfbrett nach Anspruch 4, dadurch gekennzeichnet, dass das Schaumkernelement (1) rundum mit dem ausgeschäumten Fadengewirk (2) besetzt ist.

8. Segel- bzw. Surfbrett nach einem der Ansprüche 4 bis 7, dadurch gekennzeichnet, dass für das Fadengewirk (2) Fäden aus thermoplastischem Kunststoff, wie z. B. Polypropylen, vorgesehen sind, die an Stellen gegenseitiger Berührung miteinander verschweisst sind.

9. Segel- bzw. Surfbrett nach einem der Ansprüche 4 bis 7, dadurch gekennzeichnet, dass Metalldrähte wie z.B. Aluminiumdrähte für das Fadengewirk (2) vorgesehen sind.

10. Segel- bzw. Surfbrett nach einem der Ansprüche 4 bis 9, dadurch gekennzeichnet, dass die Fadengewirkmatte 15 mm dick ist.

11. Segel- bzw. Surfbrett nach einem der Ansprüche 4 bis 10, dadurch gekennzeichnet, dass als schäumende Substanz Polyurethanschaum oder Epoxyschaum vorgesehen ist.

12. Segel- bzw. Surfbrett nach einem der Ansprüche 4 bis 10, dadurch gekennzeichnet, dass als schäumende Substanz aufschäumender KlebAr auf Polyurethan- oder Epoxybasis vorgesehen ist.

## Claims

1. A method for producing sail- or surfboards, respectively, in which a foam core element is placed between two shell parts with the interposition at least in a partial area of a matting, characterised in that for achieving the nominal contour of the core element prior to the placing the exterior surface of the foam core element is provided with the matting in the form of a threadwork composed of a plurality of stiff threads extending in a random and irregular fashion through the volume of said matting, and in that a foaming agent is injected into the void space present between the shell parts and the foam core element after the joining thereof, in which void space the threadwork in located.

2. A method for producing sail- or surfboards, in which a foam core element is placed between two shell parts with interposition at least in a partial area of a matting, characterised in that for attaining the nominal contour of the core prior to the placing the exterior surface of the foam core element is covered with the matting consisting of a threadwork composed of a plurality of stiff threads extending in a random and irregular fashion through the volume of said matting, and in that the area of the exterior surface of the foam core element covered with the matting prior to the insertion is covered with a foamable adhesive which is foamed after the joining of the shell parts.

3. A method according to claim 1 or 2, characterised in that the threadwork is needled onto the foam core element.

4. A sail- or surfboard, respectively, having a shell, a foam core element and an intermediate layer at least in a partial area between the foam core element and the shell, characterised in that as the intermediate layer a matting in the form of a threadwork (2) is provided consisting of a plurality of stiff threads extending in a random and irregular fashion through the volume of said matting, and in that the space between the shell (3, 4) and the foam core element (1) containing the thread work (2) is foamed with a foamable substance (5).

5. Sail- or surfboard, respectively, according to claim 4, characterised in that the foam core element (1) on its complete upper surface of the sailboard is covered with the foamed threadwork (2).

6. Sail- or surfboard, respectively, according to claim 4, characterised in that the foam core element (1) within the standing area of the sailboard is provided with the foamed threadwork (2).

7. Sail- or surfboard, respectively, according to claim 4, characterised in that the foam core element (1) at all sides is covered with the foamed threadwork (2).

8. Sail- or surfboard, respectively, according to any of the claims 4 to 7, characterised in that for the threadwork (2) threads of thermoplastic plastic material, such as e.g. polypropylen, are provided which are welded together at locations of mutual contact.

9. Sail- or surfboard, respectively, according to any of the claims 4 to 7, characterised in that metal wires such as e.g. aluminium wires are provided for the threadwork (2).

10. Sail- or surfboard, respectively, according to any of the claims 4 to 9, characterised in that the threadwork-matting is 15 mm thick.

11. Sail- or surfboard, respectively, according to any of the claims 4 to 10, characterised in that as a foamable substance there is provided polyurethane foam or epoxy foam.

12. Sail- or surfboard, respectively, according to any of the claims 4 to 10, characterised in that as the foamable substance a foaming adhesive on a polyurethane or epoxy-basis is provided.

## Revendications

1. Procédé de fabrication de planche à voile ou de surf, dans lequel un élément de noyau en mousse est introduit, avec interposition, au moins dans certaines zones, d'un mât, entre deux éléments de coquille et les deux éléments de coquille sont assemblés, caractérisé par le fait que pour obtenir le contour voulu du noyau, la superficie extérieure de l'élément de noyau en mousse est pourvue, avant l'introduction, du mât formé par un réseau de fils, obtenu à partir d'une pluralité de fils rigides parcourant de manière irrégulière le volume du mât, et en ce qu'une substance moussante est injectée dans l'espace creux obtenu, après assemblage des éléments de coquille, entre ceux-ci et l'élément de noyau en mousse, dans lequel se trouve le réseau de fil.

2. Procédé de fabrication de planche à voile ou de surf dans lequel un élément de noyau en mousse est introduit, avec interposition, au moins dans certaines zones, d'un mât entre deux éléments de coquille et les deux éléments de coquille sont assemblés, caractérisé par le fait que pour obtenir le contour voulu du noyau, la surperficie extérieure de l'élément de noyau en mousse est pourvue, avant l'introduction, du mât formé par un réseau de fils obtenu à partir d'une pluralité de fils rigides parcourant d'une manière irrégulière le volume du mât, et en ce que la zone de la superficie extérieure de l'élément de noyau en mousse pourvue du réseau de fils est enduite, avant l'introduction, d'une masse adhésive qui mousse après l'assemblage des éléments de coquille.

3. Procédé selon la revendication 1 ou 2, caractérisé par le fait que le réseau de fils est épinglé sur l'élément de noyau en mousse.

4. Planche à voile ou de surf constituée par une coquille, un élément de noyau en mousse, et une couche intermédiaire disposée au moins dans certaines zones entre la coquille et l'élément de noyau en mousse, caractérisée par le fait que la couche intermédiaire est constituée par un mât formé par un réseau de fils (2) composé d'une pluralité de fils rigides parcourant de manière irrégulière le volume du mât et que l'espace contenant le réseau de fils (2), entre la coquille (3, 4) et l'élément de noyau en mousse (1) est rempli de mousse par une substance moussante (5).

5. Planche à voile ou de surf selon la revendication 4, caractérisée par le fait que l'élément de noyau en mousse (1) est pourvu du réseau de fils (2) noyé dans la mousse dans la zone de toute la surface supérieure de la planche.

6. Planche à voile ou de surf selon la revendication 4, caractérisée par le fait que l'élément de noyau en mousse (1) est pourvu du réseau de fils (2) noyé dans la mousse, dans la zone de surface où se tient le planchiste.

7. Planche à voile ou de surf selon la revendication 4, caractérisée par le fait que l'élément de noyau en mousse (1) est pourvu sur tout son pourtour du réseau de fils (2) noyé dans la mousse.

8. Planche à voile ou de surf selon l'une des revendications 4 à 7, caractérisée par le fait qu'on utilise pour le réseau de fils (2) des fils en matière synthétique thermoplastique comme par exemple du polypropylène, qui sont soudés entre eux aux endroits où ils sont en contact mutuel.

9. Planche à voile ou de surf selon l'une des revendications 4 à 7, caractérisée par le fait qu'on utilise des fils métalliques, par exemple en aluminium pour le réseau de fils (2).

10. Planche à voile ou de surf selon l'une des revendications 4 à 9, caractérisée par le fait que le mât en réseau de fils a une épaisseur de 15 mm.

11. Planche à voile ou de surf selon l'une des revendications 4 à 10, caractérisée par le fait que la substance moussante est une mousse de polyuréthane ou d'une mousse époxy.

12. Planche à voile ou de surf selon l'une des revendications 4 à 10, caractérisée par le fait que la substance moussante est une colle moussante à base de polyuréthane ou d'époxy.
